# EUROPÄISCHE PATENTSCHRIFT

(11) **EP 0 395 575 B1**
(45) Veröffentlichungstag und Bekanntmachung des Hinweises auf die Patenterteilung: **30.12.1992**
(21) Anmeldenummer: 90810284.1
(22) Anmeldetag: 10.04.1990
(51) Int. Cl.: A47B 77/10

(54) **Hebevorrichtung in einem oben zumindest teilweise eine Oeffnung aufweisenden Möbelelement**
Lifting device in a furniture unit with at least a partial opening at the top
Dispositif de levage dans un élément de meuble ayant en haut au moins une ouverture partielle

(30) Priorität: 24.04.1989 CH 1550/89
(43) Veröffentlichungstag der Anmeldung: 31.10.1990
(73) Patentinhaber: PEKA-METALL AG, 6295 Mosen (CH)
(72) Erfinder: Weber, Peter, CH-5712 Beinwil am See (CH)
(74) Vertreter: Fischer, Franz Josef

(56) Entgegenhaltungen:
- DE-A- 3 509 262
- DE-U- 8 122 103
- FR-A- 2 614 514

## Beschreibung

Die vorliegende Erfindung betrifft eine Hebevorrichtung in einem oben zumindest teilweise eine Oeffnung aufweisenden Möbelelement gemäss dem Oberbegriff des Patentanspruches 1.

Solche Hebevorrichtungen sind auf dem Markt bereits bekannt. Sie dienen dazu, bestimmte Geräte, wie beispielsweise Fernsehapparate, Datenverarbeitungsgeräte, Projektoren, Lautsprecher, Küchenmaschinen, die normalerweise auf Ablageflächen von Möbeln aufgestellt werden, versenkbar und wieder anhebbar anzuordnen. Dadurch wird im abgesenkten Zustand der Hebevorrichtung eine weitere Ablagefläche gewonnen und die mit der Hebevorrichtung versenkten Geräte werden beispielsweise vor Verstaubung oder Verschmutzung geschützt. Ebenfalls kann die ästhetische Wirkung eines Raumes, insbesondere eines Zimmers oder einer Küche, durch das Nichtsichtbarsein solcher Geräte erhöht werden. Vor allem im Küchenbau kann durch eine solche Hebevorrichtung der oft schwer zugängliche Platz in Eckelementen sinnvoll genutzt werden.

Die amerikanische Firma Auton Company, Box 1129, Sun Valley, California 91353-1129, bringt beispielsweise eine dem obgenannten Zweck dienende Hebevorrichtung auf den Markt. Diese besteht aus zwei voneinander beabstandeten, parallelen Seitenwänden, die je auf ihren vertikalen Stirnseiten eine Zahnstange aufweisen und einer zwischen den Seitenwänden angeordneten Hebebühne. In die Hebebühne integriert ist eine Antriebseinheit, welche zum Antreiben von Zahnrädern, die auf den den Seitenwänden zugewandten Seiten der Hebebühne angeordnet sind und mit den genannten Zahnstangen in Eingriff stehen, bestimmt ist. Durch das Antreiben der Zahnräder in der einen oder anderen Richtung lässt sich die Hebebühne mit dem darauf gelagerten Gerät heben oder absenken. Die ganze Vorrichtung ist zum Montieren in einem Möbelelement vorgesehen. Nachteilig wirkt sich an dieser Hebevorrichtung aus, dass die Seitenwände und die Zahnstangen für jede gewünschte Einbauhöhe in unterschiedlicher Länge anzufertigen sind und dass die Zahnstangen präzise montiert und positioniert sein müssen, damit sich die Hebebühne in waagrechter Lage verbleibend hebt und senkt. Breitenänderungen der Hebevorrichtung sind relativ aufwendig, da die Länge der Welle, mit welcher die Zahnräder angetrieben werden, für jede gewünschte Breite anders ist. Beim Absenken der Vorrichtung kann beim Einklemmen von Körperteilen eine gewisse Verletzungsgefahr nicht ausgeschlossen werden, da die Absenkung ebenfalls mit Kraftantrieb erfolgt.

Es ist die Aufgabe der vorliegenden Erfindung, eine Hebevorrichtung zu schaffen, die die obgenannten Nachteile nicht aufweist.

Diese Aufgabe wird gemäss den im kennzeichnenden Teil des Patentanspruches 1 aufgeführten Merkmalen gelöst. Bevorzugte Merkmale der Erfindung sind Gegenstand der abhängigen Ansprüche 2 bis 9.

Die Erfindung ist im folgenden anhand von Figuren beispielsweise näher beschrieben. Es zeigen
Fig. 1 eine perspektivische Ansicht einer in einem Möbelelement angeordneten erfindungsgemässen Hebevorrichtung,
Fig. 2 ebenfalls in perspektivischer Darstellung eine in der Hebebühne der Hebevorrichtung angeordnete Antriebseinheit,
Fig. 3 als Ausführungsvariante eine Ansicht eines zweige teilten Chassis einer Hebebühne und
Fig. 4 und 5 eine Schnitt- und Ansichtszeichnung einer verstellbaren Traggurtenbefestigung an einer Seitenwand eines Möbelelementes.

Die erfindungsgemässe Hebevorrichtung ist in der Fig. 1, in einem Möbelelement angeordnet, dargestellt. Das Möbelelement umfasst eine linke Seitenwand 2, eine rechte Seitenwand 3 und eine Bodenplatte 4. Die Vorderwand, Rückwand sowie die obere Abdeckung, sind der besseren Uebersichtlichkeit wegen weggelassen. Die Hebevorrichtung umfasst eine Hebebühne 1 und Traggurten 8, 9, 10. Letztere sind nur mit je ihrem einen Ende 11, 12, 13 je oben an einer der Seitenwände 2, 3, an den einander zugewandten Innenflächen befestigt. Im gezeigten Ausführungsbeispiel sind an der linken Seitenwand 2 zwei Traggurte 8, 9, je nahe der vertikalen Stirnseiten dieser Seitenwand, und etwa parallel zu diesen Stirnseiten verlaufend angeordnet. Der Traggurt 10 ist an der Seitenwand 3 ungefähr mittig montiert. Ohne Hebebühne 1 würden diese Traggurten 8, 9, 10 alle ungefähr in vertikaler Richtung lose herunterhangen. Die Hebebühne 1 weist eine vordere Tragschiene 5 und eine parallel dazu angeordnete hintere Tragschiene 6 auf. Die Tragschienen sind durch mindestens zwei Wellen 14, 17 voneinander beabstandet. Diese Wellen sind je an ihren Stirnseiten mit je den Enden der Tragschienen 5, 6 verbunden. Letztere sind aus Gründen der Stabilität der Hebebühne und zum einfachen Befestigen eines die Hebebühne abdeckenden Tablars 19 vorzugsweise als Winkelprofil ausgeführt. Zwischen den Tragschienen ist eine Antriebseinheit 7, die weiter hinten näher beschrieben ist, angeordnet. Die vertikal herunterhängenden Traggurte 8, 9, 10 werden je über eine Umlenkrolle 15, 16, 18 umgelenkt und in die Antriebseinheit 7 geführt. Dabei ist je eine Umlenkrolle 15, 16, 18 je einem Traggurt 8, 9, 10 zugeordnet und auf der entsprechenden Welle 14, 17 drehbar gelagert. Der linke vordere Traggurt 8 wird über die linke vordere Umlenkrolle 15 der Welle 14 umgelenkt und dringt bei dem mit 20 bezeichneten Ort in die Antriebseinheit 7 ein, mit welcher er in Eingriff steht. Das freie Ende 23 des Traggurtes 8 hängt lose aus der Unterseite der Antriebseinheit 7 heraus. Der linke hintere Traggurt 9 wird über die linke hintere Umlenkrolle 16 umgelenkt und an der mit 21 bezeichneten Stelle in die Antriebseinheit 7 eingeführt. Das freie Ende 24 dieses Traggurtes 9 hängt ebenfalls auf der Unterseite der Antriebseinheit 7 lose heraus. In analoger Weise wird der rechte Traggurt 10 durch die rechte, auf der Welle 17 angeordnete Umlenkrolle 18 umgelenkt und 22 in die Antriebseinheit 7 eingeführt, mit welcher er ebenfalls in Eingriff steht. Auch das lose Ende 25 dieses Traggurtes ist auf der Unterseite der Antriebseinheit 7 sichtbar. Letztere 7 ist mittels einem Stromzuführungskabel 26 mit einer Spannungsquelle verbunden.

Bei eingeschalteter Antriebseinheit 7 der Hebebühne 1 sind die Traggurte 8, 9, 10 gleichzeitig in letztere einziehbar, was bewirkt, dass sich die Hebebühne 1 nach oben bewegt. Durch Umkehren der Drehrichtung der in der Antriebseinheit 7 angeordneten Elemente, die nachfolgend erklärt werden, werden die Traggurte 8, 9, 10 wieder gleichzeitig aus der Antriebseinheit 7 rückgeführt, wodurch sich die Hebebühne durch ihr Eigengewicht und durch das zusätzliche Gewicht eines auf dem Tablar 19 angeordneten Gerätes absenkt. Aus der Fig. 1 ist sehr schön ersichtlich, dass für verschiedene Arbeitshöhen der Hebevorrichtung keine anderen Ausführungen notwendig sind, sondern dass der ganze Arbeitsbereich einzig durch die Länge der aus einem flexiblen Material hergestellten Traggurte bestimmt ist. In einem bevorzugten Ausführungsbeispiel sind die Traggurte 8, 9, 10, die die Hebebühne 1 und ein darauf abgestelltes Gerät tragen, durch Zahnriemen gebildet.

In der Fig. 2 ist ein Ausführungsbeispiel der Antriebseinheit 7, welche in der Hebebühne 1 montiert ist, zu sehen. Ein Elektromotor 31 mit integriertem Getriebe, wird durch einen an den Tragschienen 5, 6 befestigten Support getragen. Der Elektromotor 31 weist ein Antriebszahnrad 32 auf, das sich je nach Polung der an den Elektromotor angelegten Spannung in der einen oder anderen Richtung drehen lässt. Das Antriebszahnrad 32 steht mit einem ersten Zahnrad 37, welches auf einer drehbar gelagerten ersten angetriebenen Welle 36 angeordnet ist, in Eingriff. Das erste Zahnrad 37 seinerseits steht ebenfalls mit einem zweiten Zahnrad 41, das auf einer zweiten angetriebenen Welle 40 angeordnet ist, in Eingriff. Die Wellen 36, 40 verlaufen parallel zueinander und parallel zu den Wellen 14, 17. Die angetriebenen Wellen 36, 40 sind dabei je an der vorderen und hinteren Tragschiene 5, 6 je mittels einer Lagerung 43, beispielsweise mittels Kugellagern, drehbar verbunden. Auf der ersten angetriebenen Welle 36 ist ein vorderes Gurtentransportrad 38 und ein hinteres Gurtentransportrad 39 angeordnet. In der Mitte der zweiten angetriebenen Welle 40 ist ein äquivalentes Gurtentransportrad 42 für den Zahnriemen 10 vorhanden. Die Gurtentransporträder bestehen je aus einem gezahnten Rad, das mit den Zähnen des entsprechenden Zahnriemens in Eingriff steht und je beidseitig vom gezahnten Rad angeordneten Flanschen, die ein Abrutschen der Zahnriemen verhindern. Die Zahnriemen 8, 9, 10, die wie vorgängig beschrieben durch die Umlenkrollen 15, 16 und 18 etwa in Richtung zur Mitte der Hebebühne 1 umgelenkt werden, werden anschliessend um das ihnen zugeordnete Gurtentransportrad 38, 39, 42 geschlauft und zwischen der ersten und zweiten angetriebenen Welle 36, 40 durchgeführt. Die freien Enden 23, 24 und 25 der genannten Zahnriemen ragen auf der Unterseite der Hebebühne 1 lose aus der Antriebseinheit 7 heraus. Die beiden angetriebenen Wellen 36, 40 drehen sich in Gegenrichtung zueinander und mit gleicher Umdrehzahl. Je nach Drehrichtung des Elektromotors 31 werden, wie bereits erwähnt, die Traggurten in die Antriebseinheit 7 eingezogen oder aus der letzteren zurückgeführt. Beim Einziehen der Zahnriemen bewegt sich die Hebebühne 1 gleichmässig nach oben und beim Zurückführen der Zahnriemen erfolgt ein Absenken der Hebebühne 1 durch ihr Eigengewicht. Mit dem Bezugszeichen 33 ist ein neben dem Elektromotor 31 angeordneter Störschutzkondensator gekennzeichnet. Ein Detektionsmittel 34 überwacht beispielsweise die Stromaufnahme des Elektromotores 31. Es ist bekannt, dass die Stromaufnahme des Motors mit seiner Belastung ändert. Das Detektionsmittel dient nun dazu, beim Anheben der Hebebühne 1 eine Ueberlast und beim Absenken der Hebebühne 1 eine Unterlast des Motors festzustellen. Die erstere kann beispielsweise auftreten, wenn bei abgesenkter Hebebühne 1 auf der nicht dargestellten Abdeckplatte des Möbelelementes schwere Gegenstände gelagert sind. Eine Unterlast der Antriebseinheit kann auftreten, wenn beim Absenken der Hebevorrichtung durch Einklemmen von irgendwelchen Gegenständen, beispielsweise Körperteilen, der weitere Absenkvorgang verhindert wird. Durch das Detektionsmittel 34, das ein Strommessorgan sein kann, wird in diesen Fällen die Stromzufuhr zum Antriebsmotor 31 unverzüglich abgeschaltet. Bei breiten Hebevorrichtungen ist zur weiteren Erhöhung der Stabilität ein weiterer Distanzhalter 35, im gezeigten Beispiel ebenfalls eine Welle, je mit ihren Stirnseiten mit den Tragschienen 5, 6 verbunden.

In der Fig. 3 ist eine weitere Ausführungsform insbesondere der Hebebühne 1 dargestellt. Im Unterschied zum vorgängig beschriebenen Beispiel weist die Hebebühne 1 ein zweigeteiltes Chassis auf. D.h., dass sowohl die vordere Tragschiene wie auch die hintere Tragschiene aus je zwei Teilen 5a, 5b bzw. 6a, 6b besteht. Die linken Transchienenteile 5a, 6a sind mittels der Umlenkwelle 14 und einem weiteren Distanzhalter 48 zu einem linken Chassisteil verbunden und die rechten Tragschienenteile 5b, 6b sind mit der rechten Umlenkwelle und einem weiteren Distanzhalter 49 zu einem rechten Chassisteil verbunden. Diese genannten Chassisteile sind auf der Unterseite des Tablars 19 befestigt. Je nach der Breite 46 des letzteren weisen die Chassisteile eine unterschiedliche Breitenanpassdistanz 47 zueinander auf. Die Antriebseinheit 7 ist nur in einem der beiden Chassisteile, im gezeigten Ausführungsbeispiel im rechten, angeordnet. Dieses zweigeteilte Chassis der Hebebühne 1 erbringt den wesentlichen Vorteil, dass die Hebevorrichtung nicht nur unabhängig von verschiedenen Arbeitshöhen, sondern, abgesehen vom Tablar 19, auch unabhängig von verschiedenen Möbelseiten immer aus gleichen Baugruppen aufgebaut ist. Dies gestattet eine rationelle Fabrikation und erübrigt weitgehend Anpassarbeiten.

Damit die Hebebühne 1 eine waagrechte Lage einnimmt, ist es erforderlich, dass die Zähne der Zahnriemen 8, 9, 10 in ihrer Lage aufeinander abgestimmt sind. Auf einfache Weise kann dies beispielsweise dadurch erfolgen, dass die Zahnriemen auf der einen Seite der Hebebühne, beispielsweise auf der linken Seite, mit ihren Enden 11, 12 in vertikaler Richtung verschiebbar an der Seitenwand 2 befestigt sind. Die Fig. 4 und 5 zeigen ein entsprechendes Ausführungsbeispiel. Die Fig. 4 zeigt den Befestigungsbereich des Zahnriemens 8 an der Seitenwand 2 im Schnitt und die Fig. 5 zeigt eine entsprechende Seitenansicht dieses Bereiches der Seitenwand 2. In letztere ist im Befestigungsbereich des Zahnriemens 8 ein vertikaler Schlitz 51, der die Seitenwand durchquert, eingefräst. Auf der Aussenseite der Seitenwand 2 ist im Bereich dieses Schlitzes 51 zusätzlich ein Ausschnitt 50 so angebracht, dass beim Betrachten der oberen Stirnseite des entsprechenden Seitenwandbereiches eine T-förmige Ausnehmung sichtbar ist. Der Zahnriemen 8 weist in seinem Endbereich ein Loch auf, das von einer Schraube 53 durchdrungen wird, und auf welcher eine im genannten Ausschnitt 50 angeordnete Mutter 52 vorhanden ist. Die Breite des Schlitzes 51 und des Ausschnittes 50 sind zweckmässigerweise so aufeinander abgestimmt, dass die Schlitzbreite etwas grösser ist als der Schaftdurchmesser der Schraube 53 und die Ausschnittbreite im wesentlichen der Schlüsselweite der Mutter 52 entspricht. Das Ende 11 des Zahnriemens 8 kann auf diese Weise in vertikaler Richtung im Bereich des Ausschnittes 50 verschoben und festgeschraubt werden. Wenn eine äquivalente Ausführung für den Endbereich 12 des Zahnriemens 9 vorgesehen ist, kann die Lage der Zähne der einzelnen Zahnriemen 8, 9, 10 wie gefordert aufeinander abgestimmt werden. Die Last der Hebebühne 1 ist dadurch gleichmässig auf die drei Zahnriemen verteilt.

## Patentansprüche

1. Hebevorrichtung in einem oben zumindest teilweise eine Oeffnung aufweisenden Möbelelement, mit einer antreibbaren, in der Höhe verstellbaren Hebebühne 1 sowie einer darin integrierten Antriebseinheit (7), dadurch gekennzeichnet, dass je das eine Ende (11, 12, 13) von mindestens zwei, etwa in vertikaler Richtung verlaufenden flexiblen Traggurten (8, 9, 10) am Möbelelement befestigt ist, dass die Traggurten (8, 9, 10) mit der Antriebseinheit (7) so in Eingriff stehen, dass die Hebebühne (1) längs der Traggurten (8, 9, 10) auf- und abbewegbar ist und dass mindestens je ein Traggurt (8, 9, 10) auf wenigstens zwei sich gegenüberliegenden Seiten der Hebebühne (1) angeordnet ist.

2. Hebevorrichtung nach Anspruch 1, dadurch gekennzeichnet, dass auf der einen Seite der Hebebühne (1) zwei Traggurte (8, 9) und auf der gegenüberliegenden Seite ein Traggurt (10) vorhanden ist.

3. Hebevorrichtung nach Anspruch 1 oder 2, dadurch gekennzeichnet, dass die Traggurte (8, 9, 10) Zahnriemen sind.

4. Hebevorrichtung nach einem der Ansprüche 1 bis 3, dadurch gekennzeichnet, dass an je den den Traggurten (8, 9, 10) zugewandten Seiten der Hebebühne (1) mindestens je eine Umlenkrolle (15, 16, 18) angeordnet ist.

5. Hebevorrichtung nach einem der Ansprüche 1 bis 4, dadurch gekennzeichnet, dass mindestens die auf der einen Seite der Hebebühne (1) angeordneten Traggurte (8, 9) mit ihrem mit dem Möbelelement verbundenen Ende (11, 12) in vertikaler und/oder horizontaler Richtung verstellbar sind.

6. Hebevorrichtung nach einem der Ansprüche 1 bis 5, dadurch gekennzeichnet, dass die Antriebseinheit (7) einen Elektromotor (31) mit Getriebe umfasst und dass letzterer zum Antreiben von mindestens einer mit geeigneten Mitteln (38, 39, 42) zum Zusammenwirken mit den Traggurten (8, 9, 10) ausgerüsteten Welle (36, 40) bestimmt ist.

7. Hebevorrichtung nach Anspruch 6, dadurch gekennzeichnet, dass zwei sich in Gegenrichtung drehende, mit Mitteln (38, 39, 42) zum Zusammenwirken mit den Traggurten (8, 9, 10) ausgerüsteten Wellen (36, 40) vorhanden sind, wobei die Mittel (38, 39) der ersten Welle (36) mit dem oder den Traggurten (8, 9) auf der einen Seite der Hebebühne (1) und die Mittel (42) der zweiten Welle (40) mit dem oder den Traggurten (10) auf der gegenüberliegenden Seite der Hebebühne (1) in Eingriff sind.

8. Hebevorrichtung nach einem der Ansprüche 1 bis 7, dadurch gekennzeichnet, dass die Hebebühne (1) zum Realisieren verschiedener Ausführungsbreiten ein zweigeteiltes Chassis (5a, 5b; 6a, 6b) aufweist und dass die Antriebseinheit (7) nur in einem der Chassisteile (6a, 6b) montiert ist.

9. Hebevorrichtung nach einem der Ansprüche 1 bis 8, dadurch gekennzeichnet, dass mindestens ein Detektionsmittel (34) zum Messen der Hebebühnenbelastung vorhanden ist und dass das Detektionsmittel beim Unter- oder Ueberschreiten einer bestimmten Belastung zum Anhalten der Antriebseinheit (7) bestimmt ist.

## Claims

1. Lifting device in a furniture element having at least partially an aperture at the top, with a drivable, lifting platform (1) adjustable in height as well as a driving unit (7) integrated therein, characterized in that each end (11, 12, 13) is fixed to the furniture element by at least two, flexible shoulder straps (8, 9, 10) running approximately vertically, that the shoulder straps (8, 9, 10) are connected to the driving unit (7) in such a way that the lifting platform (1) is movable upwards and downwards along the shoulder straps (8, 9, 10) and that at least one of each of shoulder straps (8, 9, 10) is disposed on at least two opposite sides of the lifting platform (1) at a time.

2. Lifting device according to claim 1, characterized in that two shoulder straps (8, 9) are provided on the one side of the lifting platform (1) and one shoulder strap (10) on the opposite side.

3. Lifting device according to claim 1 or 2, characterized in that the shoulder straps (8, 9, 10) are synchronous belts.

4. Lifting device according to one of the claims 1 to 3, characterized in that at least one deflection sheave (15, 16, 18) is disposed on each side of the lifting platform (1) facing the shoulder straps (8, 9, 10).

5. Lifting device according to one of the claims 1 to 4, characterized in that at least the shoulder straps (8, 9) disposed on the one side of the lifting platform (1) are adjustable in vertical and/or horizontal direction with their end (11, 12) connected with the furniture element .

6. Lifting device according to one of the claims 1 to 5, characterized in that the driving unit (7) comprises an electromotor (31) with gears and that the latter serves to drive at least one of the equipped shafts with suited means to work together with the shoulder straps (8, 9, 10).

7. Lifting device according to claim 6, characterized in that two shafts (36, 40) rotating in opposite directions are provided, equipped with means (38, 39, 42) to work together with the shoulder straps (8, 9, 10), the means (38, 39) of the first shaft (36) being connected to the shoulder strap or straps (8, 9) on the one side of the lifting platform (1) and the means (42) of the second shaft (40) with the shoulder strap or straps (10) on the opposite side of the lifting platform (1).

8. Lifting device according to one of the claims 1 to 7, characterized in that the lifting platform (1) has a two-part chassis (5a, 5b; 6a, 6b) to realize various design widths and that the driving unit (7) is mounted only in one of the chassis parts (6a, 6b).

9. Lifting device according to one of the claims 1 to 8, characterized in that at least one detection means (34) is provided to measure the lifting device load and that the detection means serves to stop the driving unit (7) in the case of exceeding or falling short of a certain load.

## Revendications

1. Dispositif de relevage dans un élément de meuble présentant, dans sa partie supérieure, au minimum en partie une ouverture, comprenant une plate-forme élévatrice 1 entraînable, réglable en hauteur, ainsi qu'une unité d'entraînement (7) intégrée, caractérisé en ce que respectivement une extrémité (11, 12, 13) d'au minimum deux courroies de support flexibles (8, 9, 10) se déplaçant dans une direction verticale et fixées à l'élément de meuble de telle manière que les courroies de support (8, 9, 10) soient en prise avec l'unité d'entraînement (7) pour que la plate-forme élévatrice (1) monte et descende le long des courroies de support (8, 9, 10) et qu'au minimum respectivement une courroie de support (8, 9, 10) soit disposée sur au minimum deux côtés opposés de la plate-forme élévatrice (1).

2. Dispositif de relevage selon la revendication 1, caractérisé en ce que deux courroies de support (8, 9) soient prévues sur un des côtés de la plate-forme élévatrice (1).et sur le côté opposé une courroie de support (10)

3. Dispositif de relevage selon la revendication 1 ou 2, caractérisé en ce que les courroies de support (8, 9, 10) sont des courroies crantées.

4. Dispositif de relevage selon une des revendications 1 à 3, caractérisé en ce que au minimum respectivement un rouleau de renvoi (15, 16, 18) est disposé sur chacun des côtés de la plate-forme élévatrice (1) regardant les courroies de support (8, 9, 10).

5. Dispositif de relevage selon une des revendications 1 à 4, caractérisé en ce que au minimum les courroies (8, 9) disposées sur un côté de la plate-forme élévatrice (1) sont, par leur extrémité (11, 12), reliées à l'élément de meuble réglable dans la direction verticale et/ou horizontale.

6. Dispositif de relevage selon une des revendications 1 à 5, caractérisé en ce que l'unité d'entraînement (7) comprend un moteur électrique (31) avec réducteur et que ce dernier est destiné à l'entraînement d'au minimum un arbre (36. 40) équipé des moyens adéquats (38, 39, 42) pour l'action conjuguée des courroies de support (8, 9, 10 ).

7. Dispositif de relevage selon la revendication 6, caractérisé en ce qu'il existe deux arbres (36, 40) tournant dans des directions opposées, équipés de moyens (38, 39, 42) pour l'action conjuguée des courroies de support (8, 9, 10), les moyens (38, 39) du premier arbre (36) étant en prise avec la ou les courroies de support (8, 9) sur un des côtés de la plate-forme élévatrice (1) et les moyens (42) du second arbre (40) avec la ou les courroies de support (10) sur le côté opposé de la plate-forme élévatrice (1).

8. Dispositif de relevage selon une des revendications 1 à 7, caractérisé en ce que la plate-forme élévatrice (1) présente pour la réalisation de différentes largeurs d'exécution un châssis partagé (5a, 5; 6a, 6b) et que l'unité d'entraînement (7) n'est montée que dans une des parties du châssis (6a, 6b).

9. Dispositif de relevage selon une des revendications 1 à 8, caractérisé en ce que au minimum un moyen de détection (34) est prévu pour la mesure de la charge de la plate-forme élévatrice et que le moyen de détection est destiné à arrêter l'unité d'entraînement (7) dans le cas du franchissement dans un sens ou l'autre d'une charge déterminée.
